# EUROPÄISCHE PATENTSCHRIFT

(11) **EP 1 262 225 B1**
(45) Veröffentlichungstag und Bekanntmachung des Hinweises auf die Patenterteilung: **18.10.2006**
(21) Anmeldenummer: 02011487.2
(22) Anmeldetag: 24.05.2002
(51) Int. Cl.: B01F 3/08, B01D 63/16, B01F 5/04, B01F 7/00

(54) **Vorrichtung und Verfahren zur Herstellung von Emulsionen**
Device and process for making emulsions
Dispositif et procédé de préparation d'emulsions

(30) Priorität: 02.06.2001 DE 10127075
(43) Veröffentlichungstag der Anmeldung: 04.12.2002
(73) Patentinhaber: Fraunhofer-Gesellschaft zur Förderung der angewandten Forschung e.V., 80686 München (DE)
(72) Erfinder: Schliessmann, Ursula, Dipl.-Ing., 73277 Owen (DE); Stroh, Norbert, Dipl.-Ing., 71106 Magstadt (DE)

(56) Entgegenhaltungen:
- WO-A-01/45830
- DE-A- 2 146 867
- DE-A- 19 823 839
- DE-C- 4 329 077
- US-B1- 6 386 751
- DATABASE WPI Week 199020 Derwent Publications Ltd., London, GB; AN 1990-151461 XP002233393 & JP 02 095433 A ((MIYA-N)MIYAZAKI KEN), 6. April 1990 (1990-04-06)

## Beschreibung

### Technisches Anwendungsgebiet

Die vorliegende Erfindung betrifft eine Vorrichtung sowie eine Verwendung der Vorrichtung zur Herstellung von Emulsionen unter Einsatz einer oder mehrerer Membranen, durch die eine disperse Phase eines flüssigen Mediums in eine kontinuierliche Phase eines anderen flüssigen Mediums fein verteilt eingebracht wird. Bei einer Emulsion liegt die disperse Phase in Form feiner Tropfen in der kontinuierlichen Phase verteilt vor.

In vielen technischen Bereichen, bspw. bei der Lebensmittelherstellung oder der Produktion pharmazeutischer Produkte, ist es regelmäßig notwendig, lipophile und hydrophile Substanzen zu einem Produkt zu vereinigen. Als Produktform wird hierbei in vielen Fällen die Emulsion aus einer öligen und einer wässrigen Phase gewählt.

### Stand der Technik

Industriell werden Emulsionen häufig in Rotor-Stator-Systemen hergestellt. Beispiele für Rotor-Stator-Systeme sind einfache Rührwerke, Zahnkranzdispergiermaschinen und Kolloidmühlen. Bei derartigen Systemen werden die kontinuierliche und die disperse Phase in einem Behältnis zusammengebracht und durch den Betrieb des Rotors unter Bildung einer Emulsion miteinander vermischt.

Als weitere Systeme zur Herstellung von Emulsionen sind Hochdruckhomogenisatoren oder die Beaufschlagung eines Systems aus disperser und kontinuierlicher Phase mit Ultraschall bekannt.

Der Energieaufwand für den Betrieb dieser Geräte ist jedoch sehr hoch. Während des Emulgierprozesses tritt zudem häufig eine starke Wärmeentwicklung ein, die die Emulsion auf unerwünscht hohe Temperaturen aufheizen kann. In Abhängigkeit vom eingesetzten Emulgiergerät liegen die Durchmesser der Emulsionströpfchen zwischen 0,1 und 100 µm, wobei in der Regel eine sehr breite Tröpfchengrößenverteilung vorliegt.

Ein weiteres Verfahren zur Herstellung von Emulsionen setzt eine Membrantechnik zur Erzeugung fein verteilter Tröpfchen der dispersen Phase in der kontinuierlichen Phase ein. Die disperse Phase wird hierbei durch die Poren einer Membran gepresst, so dass sich an der Oberfläche der Membran Tropfen ausbilden, die nach Erreichen eines kritischen Tropfendurchmessers abreißen und von der über die Oberfläche strömenden kontinuierlichen Phase mitgerissen werden.

In einer bekannten Ausführung einer derartigen Vorrichtung wird eine Rohrmembran eingesetzt, die von einer kontinuierlichen Phase durchströmt wird. Die disperse Phase wird von außen durch das poröse System der Rohrmembran in die innen strömende kontinuierliche Phase gepresst. Der Fluss der dispersen Phase kommt aufgrund einer angelegten transmembranen Druckdifferenz zustande. Der eigentliche Vorgang des Emulgierens, d. h. die Tropfenbildung, findet an der inneren Oberfläche der Rohrmembran statt. Die Tropfen wachsen an dieser Oberfläche solange an, bis die tropfenablösenden Kräfte größer werden als die Kräfte, die den Tropfen an der jeweiligen Pore festhalten. Der Tropfen wird dann mit dem erreichten Durchmesser von der kontinuierlichen Phase, die die Membranoberfläche überströmt, abgelöst und von der Strömung mitgerissen. Dadurch können sehr homogene Emulsionen mit relativ enger Tröpfchengrößenverteilung erzeugt werden. Um eine ausreichend große Überströmung der Membranoberfläche durch die kontinuierliche Phase zu erreichen, muss auch bei diesen Systemen eine starke Pumpe eingesetzt werden, die zu einem hohen Energieverbrauch und einer unerwünschten Erwärmung der erzeugten Emulsion führt.

Die DE 198 23 839 A1 beschreibt eine Vorrichtung sowie ein Verfahren zum Mischen und Dispergieren zweier Phasen. Hierbei wird einem scheibenförmigen Porenkörper über einen Zuführkanal eine erste Phase zugeführt, während dieser in einer zweiten Phase rotiert. Durch die Rotation tritt die erste Phase radial aus dem Probenkörper aus und verteilt sich in der zweiten Phase. Bei beiden Phasen kann es sich um eine Flüssigkeit handeln. Bei dieser Vorrichtung handelt es sich um einen einfachen Rührkessel, in dem es aufgrund der konstruktiven Gestaltung zu undefinierten Strömungsausbildungen in der kontinuierlichen Phase kommt. Daher ist die Herstellung von Emulsionen, die eine homogene Tröpfchengrößenverteilung aufweisen, mit dem in dieser Druckschrift beschriebenen Verfahren bzw. mit der entsprechenden Vorrichtung nicht möglich.

Die Aufgabe der vorliegenden Erfindung besteht darin, eine Vorrichtung und ein Verfahren zur Herstellung von Emulsionen anzugeben, die eine homogene Tröpfchengrößenverteilung bei geringem Energieverbrauch ermöglicht.

### Darstellung der Erfindung

Die Aufgabe wird mit der Vorrichtung und der Verwendung der Vorrichtung gemäß den Patentansprüchen 1 bzw. 3 gelöst. Vorteilhafte Ausgestaltungen der Vorrichtung und der Verwendung der Vorrichtung sind Gegenstand der Unteransprüche.

Die Vorrichtung weist ein Gehäuse mit Ein- und Auslassöffnung für eine kontinuierliche Phase eines ersten flüssigen Mediums, eine in dem Gehäuse rotierend antreibbar angeordnete Welle, an oder in der ein Zufuhrkanal für eine disperse Phase eines zweiten flüssigen Mediums ausgebildet ist, und eine oder mehrere hohl ausgebildete Membrankörper auf, die an der Welle befestigt sind. Der Zufuhrkanal ist bei der vorliegenden Vorrichtung über die Welle mit den hohl ausgebildeten Membrankörpern verbunden, um die Zuführung der dispersen Phase über den Zufuhrkanal in die Membrankörper zu ermöglichen. Die Vorrichtung zeichnet sich dadurch aus, dass die Membrankörper hohl ausgebildet sind und ein aufgrund der beabstandeten Positionen zwischen den Membrankörpern vorliegender Zwischenraum durch eine angepasste Innenkontur des Gehäuses unter Beibehaltung eines geringen Abstandes zu den Membrankörpern und der Welle ausgefüllt ist.

Beim Betrieb dieser Vorrichtung wird die kontinuierliche Phase in das Gehäuse eingebracht und anschließend oder gleichzeitig die disperse Phase über den Zufuhrkanal an der Welle unter Druck in die hohl ausgebildeten Membrankörper eingeleitet. Während der Zuführung der dispersen Phase wird die Welle über einen Motor, der getrennt von der Vorrichtung vorliegen kann, rotierend angetrieben, so dass die daran befestigten Membrankörper in der kontinuierlichen Phase um die Längsachse der Welle rotieren. Die disperse Phase wird dabei durch die Poren der Membrankörper in die kontinuierliche Phase gepresst, wobei die Ablösung der Tröpfchen wie bei der oben beschriebenen Membrantechnik erfolgt.

Die vorliegende Vorrichtung und das zugehörige Verfahren weisen aufgrund ihres Aufbaus und der damit verbundenen Betriebsweise besondere Vorteile auf. So ist es durch die Rotation der Membranhohlkörper in der kontinuierlichen Phase nicht erforderlich, diese Phase in dem Gehäuse zusätzlich umzupumpen. Die erforderliche Überströmgeschwindigkeit der kontinuierlichen Phase über die Membranoberfläche wird bereits durch die Rotation der Membrankörper erreicht. Auf eine ausreichend groß dimensionierte Pumpe mit entsprechend hohem Energieverbrauch kann bei der vorliegenden Vorrichtung daher verzichtet werden. Selbst wenn die kontinuierliche Phase zusätzlich in dem Gehäuse umgepumpt wird, ist dafür eine wesentlich kleiner dimensionierte Pumpe ausreichend, da diese nicht zur Erzeugung der erforderlichen Überströmgeschwindigkeiten ausgebildet sein muss.

Durch die Rotation der Membrankörper in der kontinuierlichen Phase treten Zentrifugalkräfte auf, die zusätzlich zum anliegenden Druck auf die disperse Phase in den Membrankörpern einwirken. Durch diese zusätzlich wirkenden Zentrifugalkräfte wird ein größerer Teil der dispersen Phase an den von der Welle am weitesten entfernt liegenden Bereichen der Membrankörper in die kontinuierliche Phase austreten, an denen die Überströmgeschwindigkeit der kontinuierlichen Phase vorteilhafterweise am höchsten ist. Dieser Effekt führt zu einer optimalen Ausnutzung der zur Rotation aufgewendeten Energie für den Emulgierprozess.

Die an der Welle befestigten hohlen Membrankörper sind zur Ausnutzung des obigen Effektes als scheibenförmige Membranhohlkörper ausgebildet, durch deren Symmetriezentrum die Welle verläuft. Die einzelnen Scheiben weisen dabei vorzugsweise den gleichen Scheibendurchmesser auf und sind in annähernd konstantem Abstand und parallel zueinander an der Welle angeordnet. Dies ergibt einen annähernd zylinderförmigen Rotationsraum, der durch ein zylinderförmig ausgebildetes Gehäuse umschlossen werden kann.

In einer vorteilhaften Ausgestaltung ist der Zufuhrkanal nicht als gesonderter Kanal an der Welle befestigt. Die Welle ist vielmehr als Hohlwelle ausgebildet, so dass sie selbst den Zufuhrkanal bildet. Die Verbindung zwischen dem Zufuhrkanal und dem Inneren der hohlen Membrankörper wird über geeignete Öffnungen der Hohlwelle bzw. des Zufuhrkanals und der Membrankörper an den entsprechenden Befestigungsstellen der Membrankörper an der Welle erreicht.

Die vorliegende Vorrichtung kann sowohl für eine diskontinuierliche als auch für eine kontinuierliche Herstellung von Emulsionen eingesetzt werden. Bei einer diskontinuierlichen Herstellung wird die kontinuierliche Phase zunächst in das Gehäuse eingeleitet. Anschließend werden die Membrankörper über die Welle in Bewegung versetzt und die disperse Phase unter Druck in die Membrankörper eingeführt. Nach einem vorgebbaren Zeitintervall, das für die Herstellung der gewünschten Emulsion ausreichend ist, wird diese über die Auslassöffnung abgezogen und der gesamte Prozess beginnt von Neuem.

Bei einer kontinuierlichen Betriebsweise wird die kontinuierliche Phase ständig über die Einlassöffnung zugeführt und die Emulsion ständig über die Auslassöffnung abgezogen. Die hierfür erforderliche Pumpe muss lediglich den Transport des flüssigen Mediums von der Einlass- zur Auslassöffnung gewährleisten. Die erforderlichen Überströmgeschwindigkeiten über die Oberfläche der Membrankörper werden durch die Rotation der Membrankörper erreicht.

Selbstverständlich werden die Anzahl der Membrankörper sowie die Dimensionen der Membrankörper und des Gehäuses wie auch der Druck der dispersen Phase in den Membrankörpern und die Verweilzeit der kontinuierlichen Phase im Gehäuse vom Fachmann geeignet gewählt, um das gewünschte Ergebnis in Abhängigkeit von den eingesetzten flüssigen Medien zu erreichen. Das Gleiche gilt für die Wahl der Materialien der Membrankörper sowie deren Trenngrenzen. So können neben Keramikmaterialien für die Membrankörper auch Polymermaterialien oder andere anorganische Materialien, wie Metalle, Kohlenstoffe, Gläser, eingesetzt werden. Das Einbringen der dispersen in die kontinuierliche Phase kann durch die Wahl von Membranmaterialien mit definierten Oberflächeneigenschaften verbessert werden. Dabei kann es von Vorteil sein, die Membranoberfläche hydrophil, hydrophob bis hin zu oleophob auszustatten. Dies kann durch die Wahl des Membranmaterials oder durch zusätzliche Beschichtungen auch bei anorganischen Materialien erreicht werden. Die Membranen selbst können als Nanofiltrationsmembranen, Ultrafiltrationsmembranen oder Mikrofiltrationsmembranen ausgebildet sein. Für das Gehäuse wird ein geeignetes Material gewählt, das mit den verwendeten flüssigen Medien verträglich ist.

### Kurze Beschreibung der Zeichnungen

Die vorliegende Vorrichtung sowie das vorliegende Verfahren werden nachfolgend anhand eines Ausführungsbeispiels in Verbindung mit den Zeichnungen nochmals kurz erläutert. Hierbei zeigen:
- Fig. 1: schematisch ein Beispiel für eine Membrantechnik gemäß dem Stand der Technik; und
- Fig. 2: eine Schnittdarstellung einer Vorrichtung gemäß einem Ausführungsbeispiel der vorliegenden Erfindung.

### Wege zur Ausführung der Erfindung

Figur 1 zeigt schematisch die Wirkungsweise der Membrantechnik zur Herstellung von Emulsionen, wie sie aus dem Stand der Technik bekannt ist. Hierbei wird eine Rohrmembran 12 eingesetzt, die von einer kontinuierlichen Phase 9 durchströmt wird. Von außerhalb der Rohrmembran 12 wird die disperse Phase 8 durch die Poren 13 der Rohrmembran 12 gepresst, so dass sich an der inneren Membranoberfläche 14 Tröpfchen 15 bilden, die nach Erreichen einer bestimmten Tröpfchengröße von der kontinuierlichen Phase 9 mitgerissen werden, so dass am Austritt aus der Rohrmembran 12 eine Emulsion 10 vorliegt.

Zum Betrieb einer derartigen Vorrichtung muss jedoch eine ausreichend hohe Überströmgeschwindigkeit der kontinuierlichen Phase 9 über die Membranoberfläche 14 erreicht werden, die eine Pumpe mit hohem Energieverbrauch erfordert.

Figur 2 zeigt ein Ausführungsbeispiel einer Vorrichtung gemäß der vorliegenden Erfindung, die keinen derart hohen Energieverbrauch zur Erzeugung der Emulsion aufweist. Die Vorrichtung besteht aus einem Gehäuse 1 mit einer Einlassöffnung 2 für die kontinuierliche Phase 9 und einer Auslassöffnung 3 für die fertige Emulsion. An der Ein- 2 sowie der Auslassöffnung 3 sind jeweils Ventile 16 vorgesehen, um den Zufluss bzw. Abfluss der kontinuierlichen Phase 9 bzw. der Emulsion 10 unterbrechen zu können. In dem Gehäuse ist eine rotierend antreibbare Welle 4 ausgebildet, an der im vorliegenden Beispiel vier scheibenförmige Membrankörper 6 befestigt sind. Die Welle 4 ist eine Hohlwelle, die gleichzeitig den Zufuhrkanal 5 für die disperse Phase 8 bildet. Der Zufuhrkanal 5 ist an der Befestigung der Membranscheiben 6 mit der Hohlwelle 4 mit den hohlen Innenräumen der als Filterelemente ausgebildeten Membranscheiben 6 verbunden. Die Hohlwelle 4 verläuft hierbei durch das Symmetriezentrum der einzelnen Membranscheiben 6, so dass diese um ihre Symmetrieachse rotierend durch die Hohlwelle 4 angetrieben werden. Das Gehäuse 1 weist eine Innenkontur 7 auf, die sich an die Kontur der Membranscheiben 6 und der Hohlwelle 4 anpasst, so dass lediglich geringe Zwischenräume zwischen der Innenkontur 7 und den Membrankörpern 6 bzw. der Hohlwelle 4 entstehen, wie dies aus der Figur ersichtlich ist. Diese Zwischenräume 11 bilden den Feed- bzw. Emulsionsraum, durch den die kontinuierliche Phase 9 an den Oberflächen der Membrankörper 6 vorbeigeführt wird. Die Hohlwelle 4 ist über ein entsprechendes Lager 17 innerhalb des Gehäuses 1 gelagert.

In einer beispielhaften Ausbildung dieser Vorrichtung haben die Membranscheiben 6 einen Durchmesser von ca. 150 mm, das Gehäuse einen Durchmesser sowie eine Höhe in der Größenordnung von 20 cm. Die Membranscheiben selbst sind aus einem Keramikmaterial gebildet.

Beim Betrieb dieser Vorrichtung wird die disperse Phase 8 unter Druck, der beispielsweise durch eine Pumpe oder ein durch Druckluft erzeugtes Gaspolster aufgebracht wird, durch den Zufuhrkanal 5 der Hohlwelle 4 in die Membranscheiben 6 eingeleitet. Die kontinuierliche Phase 9 wird über das Ventil 16 und die Einlassöffnung 2 in den Emulsionsraum 11 des Gehäuses 1 geführt. Während der Zufuhr der dispersen Phase 8 werden die Membranscheiben durch rotatorischen Antrieb der Welle 4 in der kontinuierlichen Phase 9 rotiert. Durch diese Rotation wird eine Überströmung der Membranoberflächen mit der kontinuierlichen Phase 9 hervorgerufen, die für die Ablösung der Tröpfchen der dispersen Phase 8 von der Oberfläche der Membrankörper 6 erforderlich ist. Der Ablösemechanismus erfolgt dabei in gleicher Weise wie bei der üblichen Membrantechnik der Figur 1.

Nach Fertigstellung der Emulsion, d. h. nach dem Erreichen des gewünschten Dispersphasenanteils, kann diese durch Öffnen des Ventils 16 an der Auslassöffnung 3 abgelassen werden.

Die Rotation der Welle 4 erfolgt in der Regel derart, dass Überströmgeschwindigkeiten von 2 - 5 m/s an den äußersten Bereichen der Membranscheiben 6 erreicht werden. Selbstverständlich kann mit der in diesem Ausführungsbeispiel gezeigten Vorrichtung auch eine kontinuierliche Herstellung der Emulsion erreicht werden, indem die kontinuierliche Phase 9 kontinuierlich über die Einlassöffnung 2 zugeführt und die Emulsion 10 kontinuierlich über die Auslassöffnung 3 abgezogen wird, während die Membranscheiben 6 rotierend angetrieben werden.

Die folgende Tabelle gibt ein Beispiel für die Herstellung einer Emulsion mit der vorliegenden Vorrichtung an, bei der Membranscheiben 6 mit unterschiedlichem Porendurchmesser eingesetzt wurden. Als kontinuierliche Phase 9 wurde Wasser, als disperse Phase MCT (medium chain triglycerides) eingesetzt. In die kontinuierliche Phase wurden durch die vorliegende Vorrichtung 5 kg/m²h disperse Phase eingetragen.

| Porendurchmesser | Transmembraner Druck | Tröpfchendurchmesser |
|---|---|---|
| 0,2 µm | 1*10⁵ Pa (1 bar) | < 0,6 µm |
| 0,1 µm | 2*10⁵ Pa (2 bar) | < 0,5 µm |
| 0,05 µm | 4*10⁵ Pa (4 bar) | < 0,4 µm |

Mit der vorliegenden Vorrichtung und dem zugehörigen Verfahren sind sowohl Öl/Wasser- als auch Wasser/Öl-Emulsionen und Liposomen herstellbar. Die Vorrichtung führt zu einer geringen Erwärmung der Emulsion während des Herstellprozesses, was gerade bei Einsatz hitzeempfindlicher Substanzen von großem Vorteil ist. Ebenso wie bekannte Systeme des Standes der Technik lässt sich mit der vorliegenden Vorrichtung auch eine sterile Fahrweise ohne Zwischensterilisation bis zum Endprodukt durchführen.

### Bezugszeichenliste

- 1: Gehäuse
- 2: Einlassöffnung
- 3: Auslassöffnung
- 4: Welle, Hohlwelle
- 5: Zufuhrkanal
- 6: Membrankörper
- 7: Innenkontur
- 8: disperse Phase
- 9: kontinuierliche Phase
- 10: Emulsion
- 11: Zwischenraum bzw. Emulsionsraum
- 12: Rohrmembran
- 13: Poren
- 14: Membranoberfläche
- 15: Tröpfchen
- 16: Ventil
- 17: Lager

## Patentansprüche

1. Vorrichtung zur Herstellung von Emulsionen mit
- einem Gehäuse (1) mit Ein- (2) und Auslassöffnung (3) für eine kontinuierliche Phase (9) eines ersten flüssigen Mediums,
- einer in dem Gehäuse (1) rotierend antreibbar angeordneten Welle (4), an oder in der ein Zufuhrkanal (5) für eine disperse Phase (8) eines zweiten flüssigen Mediums ausgebildet ist, und
- mehreren Membrankörpern (6), die als Membranscheiben ausgebildet, an entlang der Welle (4) voneinander beabstandeten Positionen angeordnet und derart an der Welle befestigt sind, dass die Welle durch deren Symmetriezentrum (4) verläuft, wobei der Zufuhrkanal (5) über die Welle (4) mit den Membrankörpern (6) verbunden ist, um die Zuführung der dispersen Phase über den Zufuhrkanal (4) in die Membrankörper (6) zu ermöglichen,
**dadurch gekennzeichnet,**
**dass** die Membrankörper hohl ausgebildet sind und ein aufgrund der beabstandeten Positionen zwischen den Membrankörpern (6) vorliegender Zwischenraum durch eine angepasste Innenkontur (7) des Gehäuses (1) unter Beibehaltung eines geringen Abstandes zu den Membränkörpern (6) und der Welle (4) ausgefüllt ist.

2. Vorrichtung nach Anspruch 1,
**dadurch gekennzeichnet,**
**dass** die Welle (4) als Hohlwelle ausgebildet ist, die den Zufuhrkanal (5) für die disperse Phase (8) bildet.

3. Verwendung einer Vorrichtung nach Anspruch 1 oder 2 zur Herstellung einer Emulsion, bei der eine kontinuierliche Phase (9) über die Einlassöffnung (2) in das Gehäuse (1) und eine disperse Phase (8) unter Druck durch den Zufuhrkanal (5) der Welle (4) in die Membrankörper (6) geleitet werden, wobei die Membrankörper (6) während der Zuführung der dispersen Phase (8) über die Welle (4) im Gehäuse (1) in Rotation versetzt werden, so dass die disperse Phase (8) aus den Membrankörpern (6) austritt und sich mit der kontinuierlichen Phase (9) unter Bildung einer Emulsion (10) vermischt.

4. Verwendung nach Anspruch 3,
**dadurch gekennzeichnet,**
**dass** nach dem Einleiten der kontinuierlichen Phase (9) die Ein- (2) und die Auslassöffnung (3) des Gehäuses (1) geschlossen werden, anschließend die disperse Phase (8) unter Rotation der Membrankörper (6) zugeführt und nach einem definierten Zeitintervall die Emulsion (10) über die Auslassöffnung (3) abgezogen wird.

5. Verwendung nach Anspruch 3,
**dadurch gekennzeichnet,**
**dass** die kontinuierliche Phase (9) kontinuierlich über die Einlassöffnung (2) in das Gehäuse (1) eingeleitet und die gebildete Emulsion (10) kontinuierlich über die Auslassöffnung (3) abgezogen wird.

## Claims

1. Device for preparing emulsions and comprising
- a housing (1) with an inlet (2) and an outlet (3) for a continuous phase (9) of a first fluid medium,
- a shaft (4) arranged in the housing (1) so as to be capable of being driven in rotation, on or in which shaft a supply channel (5) for a dispersed phase (8) of a second fluid medium is formed, and
- a plurality of membrane units (6), which are in the form of membrane discs, are arranged along the shaft (4) at positions spaced apart from each other and are so fastened to the shaft that the shaft extends through their centre of symmetry (4), the supply channel (5) being connected to the membrane units (6) via the shaft (4) in order to make it possible for the dispersed phase to be fed via the supply channel (4) into the membrane units (6),
**characterised in that**
the membrane units are designed hollow and a gap which exists between the membrane units (6) as a result of the spaced-apart positions is filled by a matched inner contour (7) of the housing (1), maintaining a small spacing from the membrane units (6) and the shaft (4).

2. Device according to claim 1,
**characterised in that**
the shaft (4) is designed as a hollow shaft which forms the supply channel (5) for the dispersed phase (8).

3. Use of a device according to claim 1 or 2 for preparing an emulsion, in which a continuous phase (9) is guided via the inlet (2) into the housing (1) and a dispersed phase (8) is guided under pressure through the supply channel (5) of the shaft (4) into the membrane units (6), said membrane units (6) being made to rotate as the dispersed phase (8) is supplied via the shaft (4) in the housing (1) such that the dispersed phase (8) emerges from the membrane units (6) and mixes with the continuous phase (9) forming an emulsion (10).

4. Use according to claim 3,
**characterised in that**
after the introduction of the continuous phase (9), the inlet (2) and outlet (3) of the housing (1) are closed, then the dispersed phase (8) is supplied with the membrane units (6) rotating and, after a defined time interval, the emulsion (10) is drawn off via the outlet (3).

5. Use according to claim 3,
**characterised in that**
the continuous phase (9) is introduced continuously via the inlet (2) into the housing (1) and the emulsion formed (10) is drawn off continuously via the outlet (3).

## Revendications

1. Dispositif pour la préparation d'émulsions comprenant :
- un boîtier (1) comportant une ouverture d'entrée (2) et une ouverture de sortie (3) pour une phase continue (9) d'un premier agent liquide,
- un arbre (4), pouvant être entraîné en rotation dans le boîtier (1), sur ou dans lequel est formé un canal d'alimentation (5) pour une phase dispersée (8) d'un second agent liquide, et
- plusieurs corps membranaires (6) en forme de disques écartés les uns des autres le long de l'arbre (4) et fixés à cet arbre de telle sorte que l'arbre passe par leur centre de symétrie (4), le canal d'alimentation (5) étant relié aux corps membranaires (6) au moyen de l'arbre (4) pour permettre l'apport de la phase dispersée dans les corps membranaires (6) via le canal d'alimentation (4),
**caractérisé en ce que**
les corps membranaires sont creux et l'espace séparant les corps membranaires (6) écartés les uns des autres est rempli par un contour intérieur (7) approprié du boîtier (1) en laissant un léger écart par rapport aux corps membranaires (6) et à l'arbre (4).

2. Dispositif selon la revendication 1,
**caractérisé en ce que**
l'arbre (4) est un arbre creux formant le canal d'alimentation (5) pour la phase dispersée (8).

3. Utilisation d'un dispositif selon la revendication 1 ou 2 pour la préparation d'une émulsion, selon laquelle une phase continue (9) est introduite dans le boîtier (1) via l'ouverture d'entrée (2) et une phase dispersée (8) est introduite sous pression dans les corps membranaires (6) via le canal d'alimentation (5) de l'arbre (4), les corps membranaires (6) étant soumis dans le boîtier (1), lors de l'amenée de la phase dispersée (8), à une rotation du fait de l'arbre (4) de sorte que la phase dispersée (8) s'échappe des corps membranaires (6) et se mêle à la phase continue (9) en produisant une émulsion (10).

4. Utilisation selon la revendication 3,
**caractérisée en ce que**
l'ouverture d'entrée (2) et l'ouverture de sortie (3) du boîtier (1) sont refermées après l'introduction de la phase continue (9), la phase dispersée (8) est amenée sous l'effet de la rotation des corps membranaires (6) puis l'émulsion (10) est soutirée par l'ouverture de sortie (3) après un laps de temps défini.

5. Utilisation selon la revendication 3,
**caractérisée en ce que**
la phase continue (9) est introduite en continu dans le boîtier (1) via l'ouverture d'entrée (2) et l'émulsion (10) produite est soutirée en continu par l'ouverture de sortie (3).
